# EUROPÄISCHE PATENTSCHRIFT

(11) **EP 2 815 678 B1**
(45) Veröffentlichungstag und Bekanntmachung des Hinweises auf die Patenterteilung: **22.11.2017**
(21) Anmeldenummer: 14001003.4
(22) Anmeldetag: 19.03.2014
(51) Int. Cl.: A47B 1/03

(54) **Tisch**
Table
Table

(30) Priorität: 21.06.2013 DE 202013005623 U
(43) Veröffentlichungstag der Anmeldung: 24.12.2014
(73) Patentinhaber: Alfons Venjakob GmbH & Co. KG, 33335 Gütersloh (DE)
(72) Erfinder: Venjakob, Siegfried, 33335 Gütersloh (DE)
(74) Vertreter: Schober, Mirko

(56) Entgegenhaltungen:
- DE-C- 482 579
- DE-U1- 8 713 861
- DE-U1-202007 006 234
- US-A- 3 336 883

## Beschreibung

Die Erfindung betrifft einen Tisch nach dem Oberbegriff des Anspruchs 1.

Entsprechende Tische weisen die Möglichkeit auf, die Fläche der Tischplatte durch Ansetzen eines Tischplattenerweiterungsteils zu erweitern. In der Regel befindet sich der Tischplattenerweiterungsteil in einer Verstaulage unterhalb eines Tischplattenteils. Das Tischplattenteil kann verschoben und das Tischplattenerweiterungsteil aus der Verstaulage in die Gebrauchslage überführt werden. Meist geschieht dies durch eine Schwenkbewegung, bei der das zumeist zweiflügelige Tischplattenerweiterungsteil in die Gebrauchslage verschwenkt wird. Sowohl das Tischplattenerweiterungsteil als auch das Tischplattenteil sind dabei in der Gebrauchslage aufeinander zu verschieblich, so dass die Lücke zwischen ihnen geschlossen und zum Verbringen des Tischplattenerweiterungsteils wieder geöffnet werden kann.

Während das Tischplattenteil sich in der Regel nicht vom Tischgestell abheben lässt, muss das Tischplattenerweiterungsteil gerade diese Funktion haben, denn sonst ließe es sich nicht wieder in die Verstaulage zurückführen.

Es besteht allerdings in der Gebrauchslage die Gefahr, dass es zu einem unbeabsichtigten Anheben des Tischplattenerweiterungsteil kommt, so dass der Schwenkbeschlag für die Tischplattenerweiterung nicht verbogen und dadurch unbrauchbar wird.

Aus DE 20 2007 006 234 U1 ist Tisch nach dem Oberbegriff des Anspruchs 1 bekannt. Dieser verfügt an seinem an einer Stirnseite der Tischplatte ansetzbaren Ergänzungsteil über einen laschenartigen Vorsprung, welcher beim Ausklappen des Ergänzungsteils in einen Schlitz am Tischgestell eintaucht. Auf diese Weise wird das Ergänzungsteil an dem Tischgestell fixiert und kann im Gebrauchszustand nicht unbeabsichtigt angehoben werden.

Dieser Mechanismus eignet sich jedoch nur für Tische, bei denen das Ergänzungsteil an einer Stirnseite der Tischplatte angesetzt wird. Es gibt jedoch auch Tische, bei denen die Tischplatte in zwei Teile geteilt wird und das Ergänzungsteil aus der Mitte zwischen den beiden Teilen ausgeklappt wird. Da hierbei eine Verschiebung des Ergänzungsteils relativ zum Tischgestell nicht erfolgen kann, funktioniert die oben beschriebene Lösung hier nicht.

Aus US 3,336,883 ist ebenfalls ein gattungsgemäßer Tisch bekannt. Bei diesem wird ein Mittelteil zwischen zwei Tischplattenhälften ausgeklappt. An dem Ergänzungsteil ist ebenfalls ein laschenartiger Vorsprung vorgesehen, welcher beim Ausklappen in eine dafür vorgesehene Aufnahme am Tischgestell einrastet. Diese Rastverbindung weist den Nachteil auf, dass Tische, die zumeist einen Holzwerkstoff aufweisen, sich mit der Zeit aufgrund des arbeitenden Holzes verziehen. Der bekannte Tisch benötigt aber eine exakte Positionierung von Vorsprung und Rastaufnahme, die nach einiger Zeit nicht mehr hinreichend exakt ist, da das Holz arbeitet. Folglich ist bei dem Bekannten Tisch zu erwarten, dass Probleme beim Ausklappen des Ergänzungsteils auftreten und sich das Ergänzungsteil im schlimmsten Fall nicht mehr in die Gebrauchslage verbringen lässt.

Aufgabe der vorliegenden Erfindung ist es daher, einen gattungsgemäßen Tisch anzugeben, bei dem der letztgenannte Nachteil vermieden wird.

Gelöst wird diese Aufgabe durch einen Tisch mit den Merkmalen des Anspruchs 1. Vorteilhafte Ausführungsformen finden sich in den Unteransprüchen.

Erfindungsgemäß ist wenigstens ein Fixierabschnitt an der Unterseite des Tischplattenerweiterungsteils vorgesehen. Dieser greift mit einem Eingriffsabschnitt zusammen, welcher am Tischgestell oder an einem Teil des Verschiebemechanismus vorgesehen ist, mit dem sich Tischplattenteil und/oder Tischplattenerweiterungsteil in Verschieberichtung bewegen lassen und der bevorzugt ein Teleskopauszugmechanismus ist, dessen Teile als Teleskopschienen ausgebildet sind. Dieses Zusammengreifen ist dabei so gestaltet, dass beim Verbringen des Tisches in die Gebrauchslage und/oder relativen Verschieben des Tischplattenteils und des Tischplattenerweiterungsteils Fixierabschnitt und Eingriffsabschnitt miteinander in Eingriff gebracht werden. Dadurch erfolgt eine Fixierung des Tischplattenerweiterungsteils in der Gebrauchslage, so dass ein unbeabsichtigtes Anheben dieses Teils nicht mehr möglich ist.

Bevorzugt ist das Tischplattenerweiterungsteil aus zwei aneinander angelenkten, um eine zur Verschieberichtung parallel laufende Achse verschwenkbaren Flügeln gebildet, kann aber auch einteilig ausgebildet sein.

Nach einer vorteilhaften Ausführungsform ist vorgesehen, dass das Tischplattenerweiterungsteil zum Verbringen in die Gebrauchslage am Verschiebemechanismus um eine zur Verschieberichtung parallele Schwenkachse schwenkbar angelenkt ist. Dadurch wird das Tischplattenerweiterungsteil zur Erleichterung des Schwenk- oder Klappvorgangs geführt und automatisch in die richtige Position geführt.

Erfindungsgemäß ist vorgesehen, dass es sich bei dem Fixierabschnitt um einen Bolzen mit verbreitertem Kopf handelt, welcher infolge der Schwerkraft oder/und mittels einer Feder aus der Unterseite des Tischplattenerweiterungsteils ausstellbar ist. So ist er beim Verbringen des Tischplattenerweiterungsteils in die Gebrauchslage in der Lage, in den Eingriffsabschnitt einzutauchen. Dazu weist der Eingriffsabschnitt eine zur Unterseite des Tischplattenerweiterungsteils hin offene Vertiefung auf, in die der Bolzen mit seinem Kopf eintauchen kann. Die Öffnung verjüngt sich dabei in Verschieberichtung derart, dass im verjüngten Bereich der Kopf des Bolzens in der Öffnung gehalten wird.

Weiter kann zusätzlich vorgesehen sein, dass ein Fixierabschnitt ein an der Unterseite des Tischplattenerweiterungsteils angebrachter Vorsprung, insbesondere laschenartiger Vorsprung, ist. Dieser erstreckt sich etwa parallel zur Unterseite. Der zugehörige Eingriffsabschnitt ist dann als Aussparung oder Nut in einem Teil des Verschiebemechanismus vorgesehen und so angeordnet, dass der Vorsprung beim Verbringen des Tischplattenerweiterungsteils in die Gebrauchslage in die Aussparung oder Nut eingeschoben wird.

Beide Fixierabschnitte führen dazu, dass eine automatische Sicherung des Tischplattenerweiterungsteils erfolgt, sobald die Gebrauchslage erreicht wird.

Die Erfindung wird nachfolgend anhand der Zeichenfiguren 1 bis 6 näher erläutert.
Figur 1 zeigt eine Draufsicht auf einen erfindungsgemäßen Tisch nach einer ersten Ausführungsform.
Figur 2 zeigt einen Schnitt entlang der Linie H-H aus Figur 1.
Figur 3 zeigt eine Draufsicht auf einen erfindungsgemäßen Tisch nach einer zweiten Ausführungsform.
Figur 4 zeigt einen Schnitt entlang der Linie A-A aus Figur 3.
Figur 5 zeigt einen Schnitt entlang der Linie C-C aus Figur 3.
Figur 6 zeigt einen Schnitt entlang der Linie E-E aus Figur 3.

Die in den Figuren 1 und 2 gezeigte erste Ausführungsform des Tisches 1 weist zwei Tischplattenteile 10, 11 auf. Diese Tischplattenteile 10, 11 sind über einen Verschiebemechanismus 14, 15, 16 in Verschieberichtung X verschieblich, so dass sie aufeinander zu und voneinander weg bewegt werden können. Werden sie voneinander weg bewegt, kann zwischen ihnen ein Tischplattenerweiterungsteil 12, 13 aus einer unter den Tischplattenteilen 10, 11 befindlichen Verstaustellung in die in Figur 1 gezeigte Gebrauchsstellung bewegt werden. Dies geschieht vorzugsweise durch eine Schwenkbewegung um eine Achse parallel zur Richtung X. Im gezeigten Beispiel ist der Tischplattenerweiterungsteil zweiflüglig ausgebildet, mit zwei Flügeln 12, 13, die durch ein Gelenk 18 miteinander verbunden sind. In der Gebrauchsstellung ergänzt das Tischplattenerweiterungsteil 12, 13 die Tischplattenteile 10, 11 und schafft eine größere Tischfläche. Nach dem Verbringen in die Gebrauchsstellung werden die beiden Tischplattenteile 10, 11 in Richtung X gegen den Tischplattenerweiterungsteil 12, 13 geschoben, um die Lücken zu schließen.

Beim Verbringen in die Gebrauchslage geschieht - wie in Figur 2 gezeigt - Folgendes: Das aus der Verstaulage geschwenkte Tischplattenerweiterungsteil führt eine kombinierte Schwenkbewegung (angedeutet durch den Pfeil P) und translatorische Bewegung (in Richtung Y quer zur Verschieberichtung) aus. An der Unterseite 12a des Tischplattenerweiterungsteils ist ein hier laschenartig in Richtung Y vorspringender Fixierabschnitt 17 angebracht. Dieser wird im Wege der translatorischen Bewegung des Tischplattenerweiterungsteils in Richtung Y in einem insbesondere schlitzförmigen Eingriffsabschnitt 16a aufgenommen, der am Tischgestell oder - wie hier gezeigt - in einer zum (hier als Teleskopmechanismus ausgebildeten) Verschiebemechanismus gehörenden Profilschiene 16 vorgesehen ist. Durch das Eintauchen des Fixierabschnitts 17 in die Aufnahme 16a der Schiene 16 ist der Tischplattenerweiterungsteil 12 gegen ein Verschwenken oder unbeabsichtigtes Anheben gesichert.

Eine weitere erfindungsgemäße Ausführungsform ist in den Figuren 3 bis 6 am Beispiel eines Tisches 101 mit lediglich einem Tischplattenteil 110 dargestellt. Auch hier ist beispielhaft ein zweiflügliges Tischplattenerweiterungsteil mit zwei über ein Gelenk 118 verbundenen Flügeln 112, 113 vorgesehen, welches in der Verstaulage unterhalb des Tischplattenteils 110 liegt. Zum Verbringen in die Gebrauchslage wird der Tischplattenteil 110 in Richtung X relativ zum Tischplattenerweiterungsteil verschoben und - wie oben beschrieben - wird der Tischplattenerweiterungsteil 112, 113 verschwenkt und in die in Figur 3 gezeigte Lage überführt. Im Gegensatz zur ersten Ausführungsform oben muss bei dieser Tischvariante der Tischplattenerweiterungsteil in Verschieberichtung X verschieblich gelagert sein. Diese Eigenschaft wird erfindungsgemäß ausgenutzt, um den Tischplattenerweiterungsteil 112, 113 gegen unbeabsichtigtes Anheben zu fixieren.

Auch bei dieser Ausführungsform ist der Verschiebemechanismus bevorzugt als Teleskopmechanismus mit Teleskopschienen 114, 115, 116 ausgebildet.

Wie in Figur 4 gezeigt ist dazu wieder - wie beim ersten Ausführungsbeispiel - ein insbesondere laschenartiger Fixierabschnitt 117 an der Unterseite 113a des Tischplattenerweiterungsteils 113 vorgesehen. Dieser greift in der Gebrauchsstellung wiederum in einen Eingriffsabschnitt in der Schiene 116 oder in einem Tischgestell (nicht gezeigt) ein. Im Unterschied zur ersten Ausführungsform muss der Eingriffsabschnitt 116a in Verschieberichtung X länglich ausgebildet sein, weil das Tischplattenerweiterungsteil 113 in Richtung X verschoben werden muss. Als Eingriffsabschnitt 116a eignet sich daher eine in X Richtung verlaufende Nut, Kulisse und ein Langloch. Im Weiteren wird auf die Ausführungen zu Figur 2 verwiesen.

Alternativ oder (wie hier) ergänzend ist ein weiterer Fixierabschnitt 120 an der Unterseite des Tischplattenerweiterungsteils 112 vorgesehen. Dabei handelt es sich bevorzugt um einen Bolzen 123 mit einem verbreiterten Kopf 121. Dieser Fixierabschnitt 120 ist in einer Halteplatte 119 in der Unterseite des Tischplattenerweiterungsteils 112 mit einer Verbreiterung 122 gehalten. Insbesondere ist vorgesehen, dass der Bolzen infolge der Schwerkraft oder durch eine Vorspannfeder beim Verbringen des Tischplattenerweiterungsteils 112 in die Gebrauchslage aus der Unterseite des Tischplattenerweiterungsteils 112 ausgestellt wird, wie dies in Figur 5 gezeigt ist. Dabei taucht der Bolzen 123 mit seinem Kopf 121 in einen Eingriffsabschnitt 116a ein, der in einer Schiene 116 oder im Tischgestell (nicht gezeigt) vorgesehen ist. Der Eingriffsabschnitt hat eine Öffnung 124, welche der Unterseite des Tischplattenerweiterungsteils 112 in dessen Gebrauchsstellung gegenüberliegt. Die Öffnung ist in dieser Lage so breit, dass auch der verbreiterte Kopf 121 durch die Öffnung 124 in den Eingriffsabschnitt 116a eintauchen kann. Wird in der Folge das Tischplattenerweiterungsteil 112 in Verschieberichtung X verschoben, so läuft der Bolzen 123 mit dem Kopf 121 in dem sich in X-Richtung erstreckenden Eingriffsabschnitt 116a entlang. Erfindungsgemäß ist nun vorgesehen, dass sich die Öffnung 124 des Eingriffsabschnitts 116a im Verlauf des Eingriffsabschnitts 116a in X-Richtung verjüngt. Die Verjüngung wirkt als Hinterschneidung und hinterschneidet den verbreiterten Kopf 121 des Bolzens 123, so dass in der Endstellung (Stellung, in der Tischplattenteil 110 und Tischplattenerweiterungsteil 112, 113 zusammengeschoben sind) des Tischplattenerweiterungsteils 112 der Kopf 121 des Bolzens 123 - wie in Figur 6 gezeigt - hinterschnitten wird und den Fixierabschnitt somit in dem Eingriffsabschnitt 116a hält. Ein unbeabsichtigtes Anheben des Tischplattenerweiterungsteils 112 ist somit nicht mehr möglich.

## Patentansprüche

1. Tisch (1; 101) mit einem Tischuntergestell, wenigstens einem darauf liegenden Tischplattenteil (10, 11; 110) und wenigstens einem Tischplattenerweiterungsteil (12, 13; 112, 113), welcher am Tisch (1; 101) so angebracht ist, dass er aus einer Verstaulage unterhalb des wenigstens einen Tischplattenteils (10, 11; 110) in eine den wenigstens einen Tischplattenteil (10, 11; 110) ergänzenden Gebrauchslage überführbar ist, wobei der wenigstens eine Tischplattenteil (10, 11; 110) in einer Verschieberichtung (X) parallel zur Tischfläche mittels eines Verschiebemechanismus (14, 15, 16; 114; 115; 116) verschieblich gelagert ist, wobei an der Unterseite (12a, 113a) des Tischplattenerweiterungsteils (12, 13; 112, 113) wenigstens ein Fixerabschnitt (17, 117; 120) sowie ein Eingriffsabschnitt (16a, 116a) am Tischgestell oder an einem Teil (16, 116) des Verschiebemechanismus (14, 15, 16; 114; 115; 116) vorgesehen sind, wobei der Eingriffsabschnitt (16a, 116a) und der Fixierabschnitt (17, 117; 120) so ausgebildet sind, dass sie beim Verbringen des Tisches (1; 101) in die Gebrauchslage und/ oder relativen Verschieben des Tischplattenteils (10, 11; 110) und des Tischplattenerweiterungsteils (12, 13; 112, 113) miteinander in Eingriff gebracht werden wobei es sich bei dem Fixierabschnitt (120) um einen Bolzen mit verbreitertem Kopf (121) handelt, welcher infolge der Schwerkraft oder/und mittels einer Feder aus der Unterseite (112a) des Tischplattenerweiterungsteils (112, 113) ausstellbar ist und wobei der Eingriffsabschnitt (116a) eine zur Unterseite (113a) offene Vertiefung aufweist, in die der Bolzen (120) mit seinem Kopf (121) eintauchen kann und deren Öffnung (124) sich in Verschieberichtung (X) derart verjüngt, dass im verjüngten Bereich der Kopf (121) des Bolzens (120) in der Öffnung (124) gehalten wird.

2. Tisch (1; 101) nach Anspruch 1,
**dadurch gekennzeichnet,**
**dass** der Verschiebemechanismus (14, 15, 16; 114; 115; 116) ein Teleskopauszugmechanismus ist, dessen Teile (14, 15, 16) als Teleskopschienen ausgebildet sind.

3. Tisch (1; 101) nach einem der vorigen Ansprüche,
**dadurch gekennzeichnet,**
**dass** das Tischplattenerweiterungsteil (12, 13; 112, 113) aus zwei aneinander angelenkten, um eine zur Verschieberichtung (X) parallel laufende Achse verschwenkbaren Flügeln gebildet ist.

4. Tisch (1; 101) nach einem der vorigen Ansprüche,
**dadurch gekennzeichnet,**
**dass** das Tischplattenerweiterungsteil (12, 13; 112, 113) zum Verbringen in die Gebrauchslage am Verschiebemechanismus (14, 15, 16; 114; 115; 116) um eine zur Verschieberichtung (X) parallele Schwenkachse schwenkbar angelenkt ist.

5. Tisch (1; 101) nach einem der vorigen Ansprüche,
**dadurch gekennzeichnet,**
**dass** es sich bei dem Fixierabschnitt (17; 117) um einen an der Unterseite (12a; 112a) des Tischplattenerweiterungsteils (12; 112) angebrachten Vorsprung, insbesondere laschenartigen Vorsprung, handelt, der sich etwa parallel zur Unterseite (12a) erstreckt, und dass der Eingriffsabschnitt (16a) als Aussparung oder Nut in einem Teil (16; 116) des Verschiebemechanismus vorgesehen und so angeordnet ist, dass der Vorsprung (16a) beim Verbringen des Tischplattenerweiterungsteils (12; 112) in die Gebrauchslage in die Aussparung oder Nut eingeschoben wird.

## Claims

1. Table (1; 101) with a table underframe, at least one table top part (10, 11; 110) lying thereon, and at least one table top extension part (12, 13; 112, 113) which is attached to the table (1; 101) so that it can be moved from a stowage position underneath the at least one table top part (10, 11; 110) into a useful position completing the at least one table top part (10, 11; 110), wherein the at least one table top part (10, 11; 110) is mounted displaceable in a sliding direction (X) on the table frame parallel to the table surface by means of a displacement mechanism (14, 15, 16; 114; 115; 116) wherein on the underneath side (12a, 113a) of the table top extension part (12, 13; 112, 113) there is at least one fixing section (17, 117; 120) as well as an engagement section (16a, 116a) on the table frame or on a part (16, 116) of the displacement mechanism (14, 15, 16; 114; 115; 116), wherein the engagement section (16a, 116a) and the fixing section (17, 117; 120) are configured so that they are brought into engagement with one another as the table (1; 101) is brought into the useful position and/or during relative displacement of the table top part (10, 11; 110) and the table top extension part (12, 13; 112, 113), wherein the fixing section (120) is a bolt with an expanded head (121) which as a result of gravity and/or by means of a spring is moved out from the underneath side (112a) of the table top extension part (112, 113) and wherein the engagement section (116a) has a depression which is open to the underneath side (113a) into which the bolt (120) can project by its head (121) and its opening (124) narrows down in the displacement direction (X) in such a way that the head (121) of the bolt (120) is held in the narrowed region of the opening (124).

2. Table (1; 101) according to claim 1 **characterised in that** the displacement mechanism (14, 15, 16; 114; 115; 116) is a telescopic extension mechanism whose parts (14, 15, 16) are configured as telescopic rails.

3. Table (1; 101) according to one of the preceding claims **characterised in that** the table top extension part (12, 13; 11, 113) is formed from two leaves which are attached to one another and which pivot about an axis running parallel to the displacement direction (X).

4. Table (1; 101) according to one of the preceding claims **characterised in that** the table top extension part (12, 13; 11, 113) is attached to the displacement mechanism (14, 15, 16; 114; 115; 116) so as to pivot about a pivotal axis parallel to the displacement direction (X) when moving into the useful position .

5. Table (1; 101) according to one of the preceding claims **characterised in that** a fixing section (17; 117) is a projection, more particularly a bracket-like projection, which is attached to the underneath side (12a; 112a) of the table top extension part (12; 112) and extends practically parallel to the underneath side (12a), and that the engagement section (16a) is provided as a recess or groove in a part (16; 116) of the displacement mechanism and is arranged so that the projection (16a) is pushed into the recess or groove as the table top extension part (12; 112) is brought into the useful position.

## Revendications

1. Table (1; 101), avec un piètement inférieur, au moins un élément de plateau de table (10, 11 ; 110), reposant sur celui-ci, et au moins une rallonge de plateau de table (12, 13; 112, 113)), qui est montée à la table (1; 101) de manière à ce qu'elle puisse être amenée d'une position escamotée au-dessous de l'élément de plateau de table (10, 11; 110) au moins prévu dans une position d'utilisation, dans laquelle elle complète l'élément de plateau de table (10, 11; 110) au moins prévu, sachant que l'élément de plateau de table (10, 11 ; 110) au moins prévu est monté, déplaçable dans une direction de déplacement (X) parallèle à la surface de la table, au moyen d'un mécanisme de déplacement (14, 15, 16 ; 114 ; 115 ; 116), sachant que, sur la partie inférieure (12a, 113a) de la rallonge de plateau de table (12, 13 ; 112, 113)) sont prévues au moins une section de fixation (17, 117 ; 120) ainsi qu'au moins une section d'encliquetage (16a, 116a), sur le piètement de la table ou une partie (16, 116) du mécanisme de déplacement (14, 15, 16 ; 114 ; 115 ; 116), sachant que la section d'encliquetage (16a, 116a) et la section de fixation (17, 117 ; 120) sont conçues de manière à ce qu'elles puissent être encliquetées l'une dans l'autre lorsque la table (1 ; 101) est amenée dans la position d'utilisation et / ou lors du déplacement relatif de l'élément de plateau de table (10, 11 ; 110) et de la rallonge de plateau de table (12, 13 ; 112, 113), sachant que la section de fixation (120) est un boulon à tête élargie (121), qui, en raison de la pesanteur et / ou au moyen d'un ressort, peut être commandé à partir de la face inférieure (112a) de la rallonge de plateau de table (112, 113), et la section d'encliquetage (116a) présentant une cavité ouverte sur la face inférieure (113a), dans laquelle le boulon (120) peut plonger avec sa tête (121), et dont l'ouverture (124) s'amincit dans la direction de déplacement (X) de manière à ce que la tête (121) du boulon (120) puisse être maintenue dans l'ouverture (124), dans la section amincie.

2. Table (1; 101) selon la revendication 1,
**caractérisée en ce que**
le mécanisme de déplacement (14, 15, 16 ; 114 ; 115 ; 116), est un mécanisme coulissant télescopique, dont les parties (14, 15, 16) sont réalisées sous la forme de rails télescopiques.

3. Table (1; 101) selon l'une des revendications précédentes,
**caractérisée en ce que**
la rallonge de plateau de table (12, 13; 112, 113)) est formée par deux ailes, reliées l'une à l'autre de manière articulée, en pivotement autour d'un axe, qui s'étend parallèlement à la direction de déplacement (X).

4. Table (1; 101) selon l'une des revendications précédentes,
**caractérisée en ce que**
la rallonge de plateau de table (12, 13; 112, 113), pour la mise en position d'utilisation, est articulée sur le mécanisme de déplacement (14, 15, 16; 115; 116), en pivotement sur un axe de pivotement parallèle à la direction de déplacement (X).

5. Table (1; 101) selon l'une des revendications précédentes
**caractérisée en ce qu'**
une section de fixation (17, 117) est une saillie, prévue sur la partie inférieure (12a; 112a) de la rallonge de plateau de table (12; 112), en particulier une saillie en forme de bride, qui s'étend à peu près parallèlement à la partie inférieure (12a), et que la section d'encliquetage (16a) est prévue en forme d'évidement ou de rainure dans une partie (16; 116) du mécanisme de déplacement et est disposée de manière à ce que la saillie (16a) soit poussé dans l'évidement ou la rainure lorsque la rallonge de plateau de table (12; 112) est amenée dans la position d'utilisation.
